# EUROPÄISCHE PATENTSCHRIFT

(11) **EP 0 115 268 B1**
(45) Veröffentlichungstag und Bekanntmachung des Hinweises auf die Patenterteilung: **20.07.1988**
(21) Anmeldenummer: 84100055.7
(22) Anmeldetag: 04.01.1984
(51) Int. Cl.: E04F 13/08

(54) **Fassadenverkleidungsplatte**
External cladding tile
Carreau de revêtement pour façades

(30) Priorität: 28.01.1983 DE 3302819; 16.04.1983 DE 3313812; 08.07.1983 DE 3324694
(43) Veröffentlichungstag der Anmeldung: 08.08.1984
(73) Patentinhaber: Büssgen, Herbert, D-5160 Düren-Gürzenich (DE)
(72) Erfinder: Büssgen, Herbert, D-5160 Düren-Gürzenich (DE)
(74) Vertreter: Cohausz & Florack Patentanwälte

(56) Entgegenhaltungen:
- CH-A- 278 856
- DE-A- 2 757 604
- DE-U- 1 951 293
- DE-U- 7 036 891
- DE-U- 8 302 886
- DE-U- 8 311 311
- US-A- 1 434 166

## Beschreibung

Die Erfindung betrifft eine Fassadenverkleidungsplatte mit einer unteren, zur Unterkonstruktion gerichteten viereckförmigen Abkantung, an deren beiden Seiten sich ebenfalls zur Unterkonstruktion gerichteten dreieckförmige Abkantungen anschließend an deren größte, der Höhe der viereckförmigen Abkantung entsprechende Höhen die viereckförmige Abkantung angrenzt:

Aus der schweizerischen Patentschrift 278 856 sind solche Fassadenverkleidungsplatten bekannt. Hier sind dreieckförmige Abkantungen nur an der Unterseite jeder Fassadenverkleidungsplatte vorgesehen; wobei eine Abkantung an der Oberseite der Platte nicht besteht.

Aufgabe der Erfindung ist es, Fassadenverkleidungsplatten der eingangs genannten Art so zu verbessern, daß eine hohe Sicherheit gegen eindringendes und kriechendes Wasser gegeben ist.

Diese Aufgabe wird erfindungsgemäß dadurch gelöst, daß die Platte fünfeckig ausgebildet ist und die beiden restlichen Ränder dreieckförmige Abkantungen aufweisen, die von der Unterkonstruktion abgewandt sind und deren geringste Höhen aneinander grenzen.

Die dreieckförmigen Abkantungen im oberen Bereich der Platte sorgen dafür, daß steigendes Wasser nicht nach innen dringen kann. Damit ist auch bei starkem Wind gewährleistet, daß eine ausreichende Dichtigkeit gegeben ist. Darüber hinaus führt die fünfeckige Form zu einem ästhetisch schönen Äußeren.

Die vorgesehenen Befestigungslöcher ermöglichen eine einfache Montage. Die Verlegung kann auf bereits im Handwerk übliche waage- oder senkrechte Holzlattungen erfolgen. Auf die bisher notwendigen Fassadenan- und -abschlußprofile bei der Verlegung kann verzichtet werden, da die Platten mit einfachen Werkzeugen, z. B. Reißnadel und Lochschere sowie Falzzange, so behandelt werden können, daß sie an jeder beliebigen Stelle von Hand abkantbar sind. Dadurch ist es möglich, auch Fenster- und Türlaibungen besonders wirtschaftlich zu verkleiden.

Die erfindungsgemäße Platte wird vorzugsweise so gefertigt und verlegte daß alle bekannten Deckungsarten, z. B. Doppeldeckung, waagerechte Deckung, geschlaufte Deckung, Vertikal- oder Quaderdeckung, Wabendeckung usw., möglich sind. Es enfällt die Notwendigkeit, die Platte bei Verwendung als Ortgang- oder Traufverkleidung zuzuschneiden und damit einen Materialverlust in Kauf zu nehmen. Die Platte ist sehr variabel zu verlegen. Es besteht der Vorzug, daß eine wahlweise Rechts- oder Linksverlegung sowie die Wabendeckung mit einer einzigen Plattenform möglich ist, Die Platte erlaubt eine kleinere Lagerhaltung sowie eine vereinfachte und kostensparende Herstellung, da nur ein Werkzeug für drei Verlegungsarten erforderlich ist.

Vorzugsweise wird vorgeschlagene, daß die Abkantungen spitz- bzw stumpfwinkelig zu der Fassadenplattenebene verlaufen. Durch die stumpfwinkelige Abkantung erreicht man eine einwandfreie Stapelung für die Verpackung und eine raumsparende Lagerhaltung.

Besonders vorteilhaft ist es, wenn die Fassadenverkleidungsplatte aus dünnwandigem Metall, vorzugsweise Aluminium besteht. Alternativ wird vorgeschlagene, daß sie aus Kunststoff besteht. Ein einfaches Befestigen ist dann gegeben, wenn sie Befestigungslöcher aufweist.

Eine Ausführungsform der Erfindung ist in der Zeichnung schematisch wiedergegeben. Es zeigen:
Fig: 1 eine Draufsicht auf die Platten,
Fig. 2 eine Seitenansicht der Platte,
Fig. 3 eine Seitenansicht der Platte mit Blick auf eine auf Null abfallende Abkantung und den gleichmäßig abgekanteten Rand.

In den Figuren 1 - 3 ist mit 15 die Oberseite der fünfeckigen Platte bezeichnet, die auf einer nicht dargestellten Unterkonstruktion mit ihrer Unterseite befestigt wird. Die gleichmäßige Abkantung mit der Höhe H, trägt das Bezugszeichen 18, wobei "gleichmäßige Abkantung" bedeutete daß die Kanten 19 und 20 parallel zueinander verlaufen (Fig. 2 und 3).

Mit 21 sind zwei auf Null abfallende dreieckförmige Abkantungen beziffert, die zur Unterkonstruktion hin gerichtet sind und deren größte Höhen H₂ an die Abkantung 18 angrenzen. An den übrigen Rändern sind zwei auf Null abfallende dreieckförmige Abkantungen 17 angeordnete die von der Unterkonstruktion abgewandt sind und deren geringste Höhen 16 aneinander grenzen: Mit 22 sind in Fig. 1 Befestigungslöcher zum Annageln der Platten bezeichnet.

Die Platte besteht aus dünnwandigem Metall, vorzugsweise aus Aluminium oder aus Kunststoff. Die Abkantungen 17, 18, 21 können spitz- bzw stumpfwinkelig zu der Fassadenplattenebene verlaufen.

## Patentansprüche

1. Fassadenverkleidungsplatte (15) mit einer unteren, zur Unterkonstruktion gerichteten viereckförmigen Abkantung (18), an deren beiden Seiten sich ebenfalls zur Unterkonstruktion gerichteten dreieckförmige Abkantungen (21) anschließen, an deren größte, der Höhe (H₁) der viereckförmigen Abkantung (18) entsprechende Höhen (H₂) die viereckförmige Abkantung (18) angrenzt, dadurch gekennzeichnet, die Platte (15) fünfeckig ausgebildet ist und die beiden restlichen Ränder dreieckförmige Abkantungen (17) aufweisen, die von der Unterkonstruktion abgewandt sind und deren geringste Höhen (16) aneinander grenzen.

2. Fassadenverkleidungsplatte nach Anspruch 1,

dadurch gekennzeichnet, daß die Abkantungen (17,18, 21) spitz- bzw. stumpfwinkelig zu der Fassadenplattenebene verlaufen

3. Fassadenverkleidungsplatte nach Anspruch 1 oder 2,

dadurch gekennzeichnet, daß sie aus dünnwandigem Metalle vorzugweise Aluminium, besteht

4. Fassadenverkleidungsplatte nach Anspruch 1 oder 2,

dadurch gekennzeichnet, daß sie aus Kunststoff besteht.

5. Fassadenverkleidungsplatte nach einem der vorherigen Ansprüche,

dadurch gekennzeichnet, daß sie Befestigungslöcher (22) aufweist.

## Claims

1. External cladding tile (15) having a lower rectangular folded edge (18), which is directed towards the understructure and on whose both sides there adjoin triangular folded edges (21), which are likewise directed towards the understructure and at whose greatest heights (H₂), corresponding to the height (H,) of the rectangular folded edge (18), the rectangular edge (18) adjoins, characterized in that the tile (15) is of pentagonal design and the two remaining borders have triangular folded edges (17), which face away from the understructure and whose smallest heights (16) are adjacent to each other.

2. External cladding tile according to Claim 1, characterized in that the folded edges (17, 18,21) run acutely or obtusely to the plane of the external tile.

3. External cladding tile according to Claim 1 or 2, characterized in that it consists of thin-walled metal, preferably aluminium.

4. External cladding tile according to Claim 1 or 2, characterized in that it consists of plastic.

5. External cladding tile according to one of the preceding claims, characterized in that it has fastening holes (22).

## Revendications

1. Carreau de revêtement pour façades (15) avec un angle brisé (18) de forme quadrangulaire dirigé vers la construction porteuse, aux deux côtés desquels se raccordent des angles brisés

(21) de forme triangulaire également dirigés vers la construction porteuse l'angle brisé (18) de forme quadrangulaire étant adjacent à leur plus grande hauteur (H₂) correspondant à la hauteur (H,) de l'angle brisé (18) de forme quadrangulaire, caractérisé par le fait que le carreau (15) est de forme pentagonale et les deux bords restants présentent des angles brisés (17) de forme triangulaire qui sont dirigés à l'opposé de la construction porteuse et dont les plus petites hauteurs (16) sont adjacentes l'une à l'autre.

2. Carreau de revêtement pour façades selon la revendication 1, caractérisé par le fait que les angles brisés (17, 18, 21) s'étendent à angle aigu ou à angle obtus par rapport au plan du carreau de façade.

3. Carreau de revêtement pour façades selon la revendication 1 ou 2, caractérisé par le fait qu'il est constitué d'un métal à paroi mince, avantageusement d'aluminium.

4. Carreau de revêtement pour façades selon la revendication 1 ou 2, caractérisé par le fait qu'il est constitué de matière synthétique.

5. Carreau de revêtement pour façades selon l'une des revendications précédentes, caractérisé par le fait qu'il présente des trous de fixation (22).
